# EUROPÄISCHE PATENTSCHRIFT

(11) **EP 1 913 250 B1**
(45) Veröffentlichungstag und Bekanntmachung des Hinweises auf die Patenterteilung: **01.04.2009**
(21) Anmeldenummer: 06761813.2
(22) Anmeldetag: 18.07.2006
(51) Int. Cl.: F02F 3/22

(54) **KOLBEN FÜR EINEN VERBRENNUNGSMOTOR SOWIE ABDECKRING FÜR DEN KÜHLKANAL EINES SOLCHEN KOLBENS**
PISTON FOR AN INTERNAL COMBUSTION ENGINE AND COVERING RING FOR THE COOLING DUCT OF A PISTON OF SAID TYPE
PISTON POUR UN MOTEUR A COMBUSTION INTERNE ET BAGUE DE FERMETURE POUR LE CANAL DE REFROIDISSEMENT DUDIT PISTON

(30) Priorität: 06.08.2005 DE 102005037175
(43) Veröffentlichungstag der Anmeldung: 23.04.2008
(73) Patentinhaber: Mahle International GmbH, 70376 Stuttgart (DE)
(72) Erfinder: FIEDLER, Rolf-Gerhard, 73240 Wendlingen (DE); SCHARP, Rainer, 71665 Vaihingen (DE); WIELAND, Hans-Peter, 71254 Ditzingen (DE)
(74) Vertreter: Pohle, Reinhard
(86) Internationale Anmeldenummer: PCT/DE2006/001236
(87) Internationale Veröffentlichungsnummer: WO 2007/016891

(56) Entgegenhaltungen:
- WO-A-92/10659
- DE-A1- 10 346 822
- US-A1- 2004 250 779

## Beschreibung

Die vorliegende Erfindung betrifft einen einteiligen Kolben für einen Verbrennungsmotor, mit einem Kolbenkopf und einem hiervon durch eine ringförmige Ausnehmung beabstandeten Kolbenschaft, welcher mindestens eine Nabenbohrung zur Aufnahme eines Kolbenbolzens aufweist, wobei im Kolbenkopf ein ringförmig umlaufender Kühlkanal für ein Kühlmittel vorgesehen ist, der mit einem aus mindestens zwei Segmenten bestehenden Abdeckring verschlossen ist. Die vorliegende Erfindung betrifft ferner einen Abdeckring aus zwei oder mehr Segmenten für den ringförmig umlaufenden Kühlkanal eines einteiligen Kolbens für einen Verbrennungsmotor.

Ein gattungsgemäßer Kolben und ein gattungsgemäßer Abdeckring sind aus der DE 103 46 822 A1 bekannt. Dieser Kolben weist einen ringförmigen Kühlkanal auf, der schaftseitig von einem aus zwei halbkreisförmigen Halbschalen bestehenden Abdeckring verschlossen ist. Der Abdeckring ist mit einer nach innen gerichteten Nut versehen, über die die Halbschalen zum Zweck der Montage auf einen zur Nutform komplementär geformten Vorsprung auf der Außenseite des Kolbens aufgeschoben werden können. Außerdem weisen die Halbschalen im Bereich ihrer Stoßflächen Rastverbindungen auf, mittels der die Halbschalen schnell miteinander verbindbar sind. Die Ausgestaltung des Abdeckrings mit einer zusätzlichen Nut bzw. des Kolbens mit einem zusätzlichen Vorsprung ist aber aufwendig und daher nicht erwünscht. Außerdem gestaltet sich die Montage schwierig, da die beiden Halbschalen gezielt auf die am Kolben vorgesehenen Vorsprünge aufgesetzt werden müssen.

Weitere vergleichbare Kolben sind aus der DD 252 638 A1 und der DE 41 34 530 A1 bekannt, bei denen ein zur Abdeckung des nach unten offenen ringförmig umlaufenden Kühlkanals dienendes Wandteil als offener Blechring ausgebildet ist. Der Blechring liegt unter Vorspannung in radialer Richtung in einer Nut am Innenumfang der Kolbenringzone bzw. am Außenumfang der Brennraumwandung an.

Schließlich sind aus der EP 0 561 817 B1 und der EP 0 799 373 B1 einteilige Kolben mit einem im Randbereich des Kolbenbodens angeordneten Kühlkanal bekannt, der ebenfalls mit tellerfederartig ausgebildeten und ggf. mit einem Kragen versehenen Abdeckringen verschlossen ist.

Bei all diesen Ausführungsformen muss jedes Segment des tellerfederartigen Abdeckrings einzeln im vorgespannten Zustand in entsprechende Auflager am Kolbenkopf eingebracht werden.

Der vorliegenden Erfindung liegt daher die Aufgabe zugrunde, einen gattungsgemäßen Kolben bzw. einen gattungsgemäßen Abdeckring bereitzustellen, der zu einer vereinfachten Kolbenkonstruktion und einem reduzierten Kolbengewicht beiträgt.

Die Lösung besteht in einem Kolben mit den Merkmalen des Anspruchs 1 Erfindungsgemäß ist vorgesehen, dass zumindest ein Bereich eines Abdeckrings für den Kolben zumindest teilweise in die lichte Öffnung der mindestens einen Nabenbohrung hineinragt, derart, dass der Abdeckring bzw. zumindest ein Bereich des Abdeckrings zugleich das Sicherungselement für den Kolbenbolzen bildet.

Das erfindungsgemäße Prinzip besteht somit darin, dass der Abdeckring als Sicherungselement wirkt, welches die Axialbewegung des Kolbenbolzens in der Nabenbohrung begrenzt. Im Stand der Technik wird diese Aufgabe von Sprengringen oder Seeger-Ringen übernommen. Diese Ringe sind in Bolzensicherungsnuten in der Bolzennabe eingesetzt. Die erfindungsgemäße Ausgestaltung des Kolbens bzw. des Abdeckrings erlaubt es nun, auf diese Sprengringe bzw. Seeger-Ringe zu verzichten. Damit trägt die vorliegende Erfindung zur Reduzierung des Kolbengewichts bei. Die vorliegende Erfindung ermöglicht es ferner, auf das Einbringen der Bolzensicherungsnuten zu verzichten, wodurch die Kolbenkonstruktion vereinfacht wird.

Vorteilhafte Weiterbildungen ergeben sich aus den Unteransprüchen.

Eine besonders bevorzugte Ausführungsform sieht vor, dass der Abdeckring einen inneren Schenkel und einen äußeren Schenkel aufweist, die durch einen Bodensteg miteinander verbunden sind. Diese Ausgestaltung des Abdeckrings eröffnet eine Vielzahl von Möglichkeiten, den Kühlkanal und/oder die ringförmige Ausnehmung abzudecken. Bspw. kann der innere Schenkel in die lichte Öffnung der mindestens einen Nabenbohrung hineinragen und auf diese Weise das erfindungsgemäß am Abdeckring vorgesehene Sicherungselement für den Kolbenbolzen bilden. Ferner kann der äußere Schenkel die kolbenschaftseitige Begrenzung der ringförmigen Ausnehmung bilden. Der Abdeckring ist vorzugsweise im Querschnitt etwa U-förmig oder etwa V-förmig ausgebildet. Die Ausgestaltung der beiden Schenkel und des sie verbindenden Bodenstegs kann aber auch auf beliebige andere Weise vorgenommen werden (trapezförmig, halbkreisförmig, etc.).

Eine weitere besonders bevorzugte Weiterbildung besteht darin, dass die ringförmige Ausnehmung zwischen einer an der Ringwand des Kolbens ausgebildeten Stirnfläche und mindestens einer am Kolbenschaft ausgebildeten Schulter angeordnet ist und dass der Abdeckring sich mit seinem äußeren Schenkel an der Stirnfläche und mit seinem Bodensteg an der mindestens einen Schulter abstützt. Diese Weiterbildung weist gegenüber dem Stand der Technik zahlreiche weitere Vorteile auf. Insbesondere entfallen sowohl der bisher in der Schaftanbindung notwendige Vorsprung und die hierzu komplementäre Nut in der Innenwand des Abdeckringes. Damit wird die Konstruktion sowohl des Kolbens als auch des Abdeckringes weiter vereinfacht. Vor allem aber ist die Montage des Abdeckrings auf dem Kolben wesentlich einfacher möglich als bisher, da die aufwendige Positionierung von Vorsprung und Nut zueinander entfällt. Außerdem umschließt der Abdeckring nun sowohl den bisherigen Kühlkanal als auch die ringförmige Ausnehmung, mit der Folge, dass der bisherige Kühlkanal und die ringförmige Ausnehmung nun einen neuen, vergrößerten Kühlkanal bilden. Damit wird die Kühlung des erfindungsgemäßen Kolbens einfacher und sicherer. Schließlich bildet der äußere Schenkel des Abdeckrings zusammen mit der Ringwand und dem Kolbenschaft eine nahezu durchgehende, glatte Oberfläche, was die Laufeigenschaften des erfindungsgemäßen Kolbens verbessert.

Wenn sich der innere Schenkel des Abdeckrings an der Schaftanbindung des Kolbens abstützt, sitzt der Abdeckring besonders fest und sicher an seinem Platz. Außerdem wird die Abdichtung der nun als Kühlkanal wirkenden ringförmigen Ausnehmung nach außen verbessert.

Zum Zweck der Steuerung der Fließcharakteristiken, insbesondere der Fließgeschwindigkeit, des Kühlmittels kann die Ausgestaltung des inneren Schenkels des Abdeckrings ebenfalls variieren. Bspw. kann die Höhe des inneren Schenkels oder die Winkelstellung des inneren Schenkels zur Mittelachse des Abdeckrings über den Umfang des Abdeckrings variieren. Insbesondere kann der vom Abdeckring gebildete Fließkanal für das Kühlmittel von der Einlassöffnung zur Auslassöffnung hin geneigt sein.

Ein Ausführungsbeispiel der Erfindung wird im Folgenden anhand der beigefügten Zeichnungen näher erläutert. Es zeigen in einer schematischen, nicht maßstabsgetreuen Darstellung:
- Fig. 1: eine Schnittdarstellung einer Ausführungsform des erfindungsgemäßen Kolbens;
- Fig. 2: der Kolben aus Figur 1 um 90° gedreht, mit strichpunktiert angedeutetem Kolbenbolzen;
- Fig. 3: eine perspektivische Draufsicht auf eine Ausführungsform eines erfindungsgemäßen Abdeckrings;
- Fig. 4: eine perspektivische Ansicht des Kolbens gemäß Figur 1.

Die Figuren 1, 2 und 4 zeigen einen einteiligen Kolben 10 für einen Verbrennungsmotor. Der Kolben 10 ist aus Stahl hergestellt und weist einen Kolbenkopf 11 und einen Kolbenschaft 12 auf, die über eine Schaftanbindung 13 einstückig miteinander verbunden sind. Der Kolbenkopf 11 und weist einen Kolbenboden 14 und eine Brennraummulde 15 auf. Im radial außen liegenden Bereich des Kolbenkopfes 11 ist ein ringförmig umlaufender Kühlkanal 16 angeordnet, dessen radial äußere Begrenzung von einer an den Kolbenboden 14 angeformten Ringwand 17 und dessen radial innere Begrenzung von einer Ringrippe 18 gebildet wird. Die Ringwand 17 dient hierbei als Kolbenringträger und schließt ab mit einer horizontalen, dem Kolbenschaft 12 zugewandten Stirnfläche 19.

An den Kolbenkopf 11 sind zwei Bolzennaben 20, 20' mit zwei fluchtenden Nabenbohrungen 21, 21' angeformt. Die Stirnflächen der Bolzennaben 20, 20' sind gegenüber der Ringwand 17 in Richtung der Kolbenlängsachse zurückgesetzt. Die Bolzennaben 20, 20' sind über Schaftelemente 22, 22' miteinander verbunde. Die Schaftelemente 22, 22' sind über die Schaftanbindung 13 an den Kolbenkopf 11 angeformt.

Die Schaftanbindung 13 ist in Richtung der Kolbenlängsachse zurückgesetzt und geht in die Ringrippe 18 über. Dadurch wird eine ringförmige Ausnehmung 25 gebildet, die einerseits von der Schaftanbindung 13 und andererseits von dem Kolbenkopf 11 zugewandten horizontalen Schultern 24, 24' begrenzt wird, wobei die Schultern 24, 24' die obere Begrenzung der Schaftelemente 22, 22' bilden.

Ein Abdeckring 30 mit einem äußeren Schenkel 31, einem inneren Schenkel 32 und einem beide Schenkel verbindenden Bodensteg 33 ist zwischen der Ringwand 17 und den Schaftelementen 22, 22' eingepasst. Dabei stützt sich der obere Rand des äußeren Schenkels 31 an der Stirnfläche 19 der Ringwand 17 ab, und der Bodensteg 33 stützt sich an den Schultern 24, 24' der Schaftelemente 22, 22' ab. Der innere Schenkel 32 stützt an der Schaftanbindung 13 ab. Auf diese Weise wird die ringförmige Ausnehmung 25 nach außen verschlossen und abgedichtet. Der ringförmig umlaufende Kühlkanal 16 und die ringförmige Ausnehmung 25 bilden nun einen neuen, wesentlich vergrößerten Kühlkanal. Im Bereich der Bolzennaben 20, 20', die gegenüber der Ringwand 17 zurückgesetzt sind und daher keine den Schultern 24, 24' vergleichbaren Abstützflächen aufweisen, ragt der innere Schenkel 32 des Abdeckrings 30 in die lichte Öffnung der Nabenbohrungen 21, 21' hinein (vgl. Figur 4). Der innere Schenkel 32 des Abdeckrings 30 bildet in diesen Bereichen ein Sicherungselement gegen die Axialbewegung des in den Nabenbohrungen 21, 21' aufgenommenen Kolbenbolzens 23, der in Figur 2 strichpunktiert angedeutet ist. Die bisher notwendigen Sicherungselemente in Form von Sprengringen oder Seeger-Ringen sind daher entbehrlich. Deswegen weisen die Bolzennaben 20, 20' keine Bolzensicherungsnuten mehr auf, wie in den Figuren 1 und 2 auch deutlich erkennbar ist.

Ein Ausführungsbeispiel eines erfindungsgemäßen Abdeckrings 30 ist in Figur 3 dargestellt. Der Abdeckring 30 kann aus einem metallischen Werkstoff wie bspw. Stahl oder Aluminium oder einer geeigneten Legierung hergestellt, bspw. gegossen oder geschmiedet sein. Der Abdeckring 30 kann aber auch aus einem warmfesten Kunststoff hergestellt sein, bspw. im Spritzgussverfahren. Der Abdeckring 30 weist einen äußeren Schenkel 31, einen inneren Schenkel 32 und einen beide Schenkel verbindenden Bodensteg 33 auf. Im Ausführungsbeispiel ist der Abdeckring 30 im Querschnitt in etwa U-förmig; er kann aber auch andere, geeignete Querschnitte aufweisen. Der Abdeckring 30 ist im Ausführungsbeispiel zweiteilig ausgebildet. Die beiden Ringsegmente 30a und 30b sind im Ausführungsbeispiel mittels Laschen 34 vernietet. Die Ringsegmente 30a und 30b können aber auch auf beliebige andere Weise miteinander verbunden werden, bspw. durch Verrasten, Verriegeln, Klipsen, Kleben, Schweißen, Löten, etc.

Der Abdeckring 30 weist ferner eine Einlassöffnung 35 und eine der Einlassöffnung 35 diametral gegenüberliegende Auslassöffnung 36 für ein Kühlmittel auf. Die Einlassöffnung 35 und die Auslassöffnung 36 sind im Ausführungsbeispiel in den Fugenbereichen der Ringsegmente 30a und 30b ausgebildet. Dementsprechend bilden die außerhalb der Fugenbereiche liegenden Bereiche 32a und 32b des inneren Schenkels 32 die Sicherungselemente für den Kolbenbolzen 23. Der innere Schenkel 32 weist im Ausführungsbeispiel zweckmäßigerweise eine in seinem ringförmigen Verlauf variierende Höhe auf, wobei die als Sicherungselemente dienenden Bereiche 32a, 32b am höchsten ausgebildet sind. Im Gegensatz hierzu ist die Höhe des äußeren Schenkels 31 konstant, weil sich dieser in eingebauten Zustand des Abdeckrings 30 an der Stirnfläche 19 der Ringwand 17 abstützt.

Der Bodensteg 33 des Abdeckrings 30 ist im Ausführungsbeispiel so ausgebildet, dass er von der Einlassöffnung 35 ausgehend hin zur Auslassöffnung 36 eine Neigung aufweist. Dadurch wird insbesondere die Fließgeschwindigkeit des Kühlmittels zur Auslassöffnung 35 gesteigert, so dass ein schädlicher Kühlmittelstau vermieden wird. Auch die variierende Höhe des inneren Schenkels 32 beeinflusst die Fließcharakteristiken des Kühlmittels, so dass diese gezielt eingestellt werden können.

## Patentansprüche

1. Einteiliger Kolben (10) für einen Verbrennungsmotor, mit einem Kolbenkopf (11) und einem hiervon durch eine ringförmige Ausnehmung (25) beabstandeten Kolbenschaft (12), welcher mindestens eine Nabenbohrung (21, 21') zur Aufnahme eines Kolbenbolzens (23) aufweist, wobei im Kolbenkopf (11) ein ringförmig umlaufender Kühlkanal (16) für ein Kühlmittel vorgesehen ist, der mit einem aus mindestens zwei Segmenten (30a, 30b) bestehenden Abdeckring (30) verschlossen ist, **dadurch gekennzeichnet, dass** zumindest ein Bereich des Abdeckrings (30) zumindest teilweise in die lichte Öffnung der mindestens einen Nabenbohrung (21, 21')hineinragt, derart, dass der Abdeckring (30) zugleich das Sicherungselement für den Kolbenbolzen (23) bildet.

2. Kolben nach Anspruch 1, **dadurch gekennzeichnet, dass** der Abdeckring (30) einen inneren Schenkel (32) und einen äußeren Schenkel (31) aufweist, die durch einen Bodensteg (33) miteinander verbunden sind.

3. Kolben nach Anspruch 2, **dadurch gekennzeichnet, dass** der Abdeckring (30) im Querschnitt etwa U-förmig oder etwa V-förmig ausgebildet ist.

4. Kolben nach Anspruch 2. oder 3, **dadurch gekennzeichnet, dass** der innere Schenkel (32) in die lichte Öffnung der mindestens einen Nabenbohrung (21, 21') hineinragt und derart das Sicherungselement für den Kolbenbolzen (23) bildet.

5. Kolben nach einem der Ansprüche 2 bis 4, **dadurch gekennzeichnet, dass** der äußere Schenkel (31) die kolbenschaftseitige Begrenzung der ringförmigen Ausnehmung (25) bildet.

6. Kolben nach einem der Ansprüche 2 bis 5, **dadurch gekennzeichnet, dass** die ringförmige Ausnehmung (25) zwischen einer an der Ringwand (17) des Kolbens (10) ausgebildeten Stirnfläche (19) und mindestens einer am Kolbenschaft (12) ausgebildeten Schulter (22, 22') angeordnet ist und dass der Abdeckring (30) sich mit seinem äußeren Schenkel (31) an der Stirnfläche (19) und mit seinem Bodensteg (33) an der mindestens einen Schulter (22, 22') abstützt.

7. Kolben nach einem der Ansprüche 2 bis 6, **dadurch gekennzeichnet, dass** der innere Schenkel (32) des Abdeckrings sich an der Schaftanbindung (13) des -Kolbens (10) abstützt.

8. Kolben nach einem der Ansprüche 2 bis 7, **dadurch gekennzeichnet, dass** die Höhe des inneren Schenkels (32) über den Umfang des Abdeckrings (30) variiert.

9. Kolben nach einem der Ansprüche 2 bis 8, **dadurch gekennzeichnet, dass** die Winkelstellung des inneren Schenkels (32) zur Mittelachse des Abdeckrings (30) über den Umfang des Abdeckrings (30) variiert.

10. Kolben nach einem der vorhergehenden Ansprüche, **dadurch gekennzeichnet, dass** der Abdeckring (30) eine Einlassöffnung (35) und eine hierzu diametral gegenüberliegende Auslassöffnung (36) für ein Kühlmittel aufweist und dass der vom Abdeckring (30) gebildete Fließkanal für das Kühlmittel von der Einlassöffnung (35) zur Auslassöffnung (36) hin geneigt ist.

## Claims

1. Single-part piston (10) for an internal combustion engine, with a piston head (11) and a piston shaft (12) which is spaced apart from the latter by an annular recess (25) and comprises at least one hub bore (21, 21') for mounting a piston pin (23), wherein an annular cooling duct (16) for a coolant is provided in the piston head (11), which cooling duct (16) is closed off by a cover ring (30) consisting of at least two segments (30a, 30b), **characterised in that** at least one section of the cover ring (30) projects at least partly into the clear opening of the at least one hub bore (21, 21') in such a way that the cover ring (30) simultaneously forms the locking element for the piston pin (23).

2. Piston according to claim 1, **characterised in that** the cover ring (30) comprises an inner leg (32) and an outer leg (31), which are joined together by a base web (33).

3. Piston according to claim 2, **characterised in that** the cover ring (30) is approximately U-shaped or V-shaped in cross section.

4. Piston according to claim 2 or 3, **characterised in that** the inner leg (32) projects into the clear opening of the at least one hub bore (21, 21') and thus forms the locking element for the piston pin (23).

5. Piston according to one of claims 2 to 4, **characterised in that** the outer leg (31) forms the piston shaft-side delimitation of the annular recess (25).

6. Piston according to one of claims 2 to 5, **characterised in that** the annular recess (25) is arranged between a face end (19) formed on the annular wall (17) of the piston (10) and at least one shoulder (22, 22') formed on the piston shaft (12), and **in that** the cover ring (30) is supported with its outer leg (31) on the face end (19) and with its base web (33) on the at least one shoulder (22, 22').

7. Piston according to one of claims 2 to 6, **characterised in that** the inner leg (32) of the cover ring is supported on the shaft connection (13) of the piston (10).

8. Piston according to one of claims 2 to 7, **characterised in that** the height of the inner leg (32) varies over the circumference of the cover ring (30).

9. Piston according to one of claims 2 to 8, **characterised in that** the angular position of the inner leg (30) relative to the middle axis of the cover ring (30) varies over the circumference of the cover ring (30).

10. Piston according to one of the preceding claims, **characterised in that** the cover ring (30) comprises an inlet opening (35) and a diametrically opposite outlet opening (36) for a coolant, and **in that** the flow channel for the coolant formed by the cover ring (30) is inclined from the inlet opening (35) to the outlet opening (36).

## Revendications

1. Piston monobloc (10) pour un moteur à combustion interne, comprenant une tête de piston (11) et une tige de piston (12) distante de cette dernière par un creux annulaire (25), laquelle tige présente au moins un alésage de moyeu (21, 21') pour recevoir un axe de piston (23), un canal de refroidissement (16) périphérique annulaire, fermé par une bague de fermeture (30) constituée d'au moins deux segments (30a, 30b), étant prévu dans la tête de piston (11) pour un agent de refroidissement, **caractérisé en ce qu'**au moins une zone de la bague de fermeture (30) pénètre au moins en partie dans l'ouverture libre dudit au moins un alésage de moyeu (21, 21'), de telle sorte que la bague de fermeture (30) forme en même temps l'élément de blocage pour l'axe de piston (23).

2. Piston suivant la revendication 1, **caractérisé en ce que** la bague de fermeture (30) présente une branche intérieure (32) et une branche extérieure (31), qui sont assemblées entre elles par une traverse de fond (33).

3. Piston suivant la revendication 2, **caractérisé en ce que** la bague de fermeture (30) est configurée en coupe transversale à peu près en forme de U ou à peu près en forme de V.

4. Piston suivant l'une des revendications 2 et 3, **caractérisé en ce que** la branche intérieure (32) pénètre dans l'ouverture libre dudit au moins un alésage de moyeu (21, 21') et forme ainsi l'élément de blocage pour l'axe de piston (23).

5. Piston suivant l'une des revendications 2 à 4, **caractérisé en ce que** la branche extérieure (31) forme la délimitation du côté tige de piston du creux annulaire (25).

6. Piston suivant l'une des revendications 2 à 5, **caractérisé en ce que** le creux annulaire (25) est disposé entre une face frontale (19), réalisée sur la paroi annulaire (17) du piston (10), et au moins un épaulement (22, 22'), réalisé sur la tige de piston (12), et **en ce que** la bague de fermeture (30) s'appuie par sa branche extérieure (31) sur la face frontale (19) et par sa traverse de fond (33) sur ledit au moins un épaulement (22, 22').

7. Piston suivant l'une des revendications 2 à 6, **caractérisé en ce que** la branche intérieure (32) de la bague de fermeture s'appuie sur l'attache de tige (13) du piston (10).

8. Piston suivant l'une des revendications 2 à 7, **caractérisé en ce que** la hauteur de la branche intérieure (32) varie sur le pourtour de la bague de fermeture (30).

9. Piston suivant l'une des revendications 2 à 8, **caractérisé en ce que** la position angulaire de la branche intérieure (32) par rapport à l'axe médian de la bague de fermeture (30) varie sur le pourtour de la bague de fermeture (30).

10. Piston suivant l'une des revendications précédentes, **caractérisé en ce que** la bague de fermeture (30) présente une ouverture d'admission (35) et une ouverte d'échappement (36), en vis-à-vis diamétral de cette dernière, pour un agent de refroidissement, et **en ce que** le canal d'écoulement pour l'agent de refroidissement, formé par la bague de fermeture (30), est incliné de l'ouverture d'admission (35) en direction de l'ouverture d'échappement (36).
